# EUROPÄISCHE PATENTSCHRIFT

(11) **EP 3 904 578 B1**
(45) Veröffentlichungstag und Bekanntmachung des Hinweises auf die Patenterteilung: **06.11.2024**
(21) Anmeldenummer: 20172077.8
(22) Anmeldetag: 29.04.2020
(51) Int. Cl.: D04B 35/06

(54) **SCHIEBERNADEL FÜR STRICKMASCHINEN**
COMPOUND NEEDLE FOR KNITTING MACHINES
AIGUILLE À COULISSE POUR MÉTIERS À TRICOTER

(43) Veröffentlichungstag der Anmeldung: 03.11.2021
(73) Patentinhaber: Groz-Beckert KG, 72458 Albstadt (DE)
(72) Erfinder: STROHMAIER, Marc Johannes, 72474 Winterlingen (DE)

(56) Entgegenhaltungen:
- EP-A1- 1 233 093
- EP-A1- 2 581 480
- DE-A1- 4 446 952
- GB-A- 156 405
- JP-U- S 626 392
- US-A1- 2019 276 957

## Beschreibung

In industriellen Strickmaschinen sind maschenbildende Nadeln unterschiedlicher Ausführungsformen bekannt. Üblicherweise umfassen maschenbildende Nadeln einen Haken und eine Vorrichtung, die der Öffnung und Schließung eines Hakens - bzw. eines Hakeninnenraums - dient. Eine spezielle Ausführungsform maschenbildender Nadeln sind mehrteilige Schiebernadeln, die zumindest eine Nadel und einen Schieber umfassen, welche sich vorwiegend in einer Nadellängsrichtung erstrecken. Der Schieber ist dabei derart an die Nadel angepasst, dass er sich während einer Relativbewegung zwischen Nadel und Schieber, die der Maschenbildung dient, nur innerhalb eines vorgegebenen Arbeitsbereiches bewegen kann. Der Arbeitsbereich des Schiebers ist der Bereich, in dem der Schieber sich während des Strickvorgangs relativ zur Nadel bewegt. Er wird durch die Konstruktion von Nadel und Schieber bestimmt. Die Relativbewegung zwischen Schieber und Nadel in Nadellängs- und/oder Nadelhöhenrichtung ist damit begrenzt. Weiterhin weist der Schieber an seinem vorderen Ende einen Schnabel auf, der eine Masche tragen kann und den Haken durch die Relativbewegung öffnen und schließen kann, wobei unterschiedliche Formen des Schnabels bekannt und denkbar sind. Der Begriff "Schnabel" wird damit in der vorliegenden Druckschrift funktional gebraucht: der Bestandteil des Schiebers, der den Haken schließt ist unabhängig von seiner Form der "Schnabel".

Die Nadel weist eine Gabel auf, die zumindest zwei Gabelarme umfasst, die in einer Nadelhöhenrichtung gegeneinander versetzt sind und in Nadellängsrichtung nebeneinander verlaufen. Zumindest einer der Gabelarme - bevorzugt der untere - trägt dabei den Haken der Nadel. Mindestens einer der Gabelarme (oft beide) dient dem Schieber als Führungselement bei der Relativbewegung zwischen Schieber und Nadel, indem er den Schieber innerhalb seines Arbeitsbereichs hält. Der Arbeitsbereich ist dabei der Bereich, in dem sich der Schieber bei der maximalen Relativbewegung zwischen Nadel und Schieber in Nadellängs- und Nadelhöhenrichtung relativ zur Nadel befinden kann. Zusätzlich weist auch der Schieber zumindest ein Funktionselement auf, das in Wirkverbindung mit der Nadel steht und den Schieber bei der Relativbewegung zwischen Nadel und Schieber in seinem Arbeitsbereich relativ zur Nadel hält.

Die GB156405A zeigt eine Schiebernadel, wobei die Nadel auf der Unterseite eine Ausnehmung hat, die in Wirkverbindung mit einem U-förmig gebogenen Teilbereich eines Schiebers steht. Durch gezielte Auslegung der Länge des U-förmigen Teilbereichs wird der Schieber so gesichert, dass er sich nach oben, nach vorne und nach hinten nur in bestimmten Grenzen bewegen kann. Der Eingriff des U-förmige Teilbereichs in die Ausnehmung begrenzt jedoch nicht die Bewegung des Schiebers nach unten. Weiterhin weist die Nadel keine Gabel auf.

Die EP2581480A1 zeigt eine Schiebernadel, die eine Gabel aufweist. Zwischen den Gabelarmen der Gabel ist eine Ausnehmung angeordnet. Bei der Rückwärtsbewegung des Schiebers relativ zur Nadel in Nadellängsrichtung greift ein gebogener Teilbereich des Schiebers in diese Ausnehmung ein. Durch Kontakt des gebogenen Teilbereichs mit den Grenzflächen der Ausnehmung soll eine Senkbewegung in den Schieber eingeleitet werden. Der gebogene Teilbereich ist jedoch während eines Großteils der Relativbewegung zwischen Schieber und Nadel nicht in der Gabel geführt.

In EP1233093B1 ist eine Schiebernadel mit Gabel beschrieben. Der Schieber weist an seinem hinteren Ende ein Funktionselement in Form eines Auflagepunktes auf, der derart mit der Nadel zusammenwirkt, dass der Schieber seinen Arbeitsbereich nicht durch eine Kippbewegung verlassen kann. Der Schieber umgreift die Nadel hierzu im Bereich des Auflagepunktes über die komplette Nadelhöhe.

In den vergangenen Jahren haben sich Strickgeschwindigkeiten neuer Strickmaschinen erhöht. Damit sind auch die Anforderungen an die Festigkeit, die Steifigkeit und die Lebensdauer von Schiebernadeln gestiegen.

Die Aufgabe der Erfindung ist es daher, eine Schiebernadel anzugeben, die unter Beibehaltung des Bauraums bessere Eigenschaften hinsichtlich ihrer Steifigkeit, Festigkeit und Lebensdauer aufweist.

Die Aufgabe wird erfindungsgemäß durch eine Schiebernadel mit den Merkmalen des Oberbegriffs von Anspruch 1 gelöst, deren Nadel zusätzlich zumindest ein Loch aufweist, in das zumindest ein Funktionselement des Schiebers eingreift, wenn der Schieber in seinem Arbeitsbereich ist. Vorteilhaft ist ein Funktionselement, das derart in Wirkverbindung mit dem Loch der Nadel steht, dass es die Bewegungsfreiheit des Schiebers auf seinen Arbeitsbereich relativ zur Nadel begrenzt - also vermeidet, dass der Arbeitsbereich an der Position des Funktionselements verlassen wird. Vorteilhaft ist ein Langloch, das sich weitestgehend in Nadellängsrichtung erstreckt.

Das Loch hat eine flächige Ausnehmung in der von der Nadellängsrichtung und der Nadelhöhenrichtung aufgespannten Ebene, und greift in der Nadelbreitenrichtung in den Nadelschaft ein. Die Grenzlinie des Loches zu der Oberfläche des Nadelschaftes ist geschlossen. Es ist von Vorteil, aber nicht nötig, wenn die Oberfläche des Nadelschaftes entlang dieser Grenzfläche dieselbe Position in der Nadelbreitenrichtung aufweist. Vorteilhafterweise ist das Loch ein Langloch, das den Nadelschaft durchgreift oder eine Nut, die den Nadelschaft in der Nadelbreitenrichtung eben nur sacklochartig teilweise durchgreift. Vorteilhafterweise haben die Nut oder das Langloch eine Länge, die weitgehend in Nadellängsrichtung verläuft. Auf diese Weise kann die Form des Loches eine Bewegung des Funktionselementes relativ zur Nadel in dem Loch gestatten. Darüber hinaus ergeben sich Vorteile, wenn die Ausdehnung des Loches in der Nadellängsrichtung auf die Länge der Relativbewegung zwischen Nadel und Schieber beim Strickprozess in der Nadellängsrichtung abgestimmt ist. Besonders vorteilhaft ist es, wenn die Ausdehnung des Loches in Nadellängsrichtung mindestens dem Betrag der maximalen Relativbewegung zwischen Nadel und Schieber in Nadellängsrichtung entspricht oder gleich derselben ist. Auf diese Weise können die Ränder des Loches, die dieses in der Nadellängsrichtung begrenzen, als Anschlag für das Funktionselement dienen und die Relativbewegung zwischen Nadel und Schieber im Strickprozess gegebenenfalls gleich in beide Richtungen (Maximalposition in Richtung auf die Schieberspitze und/oder Maximalposition in Richtung auf den Nadelfuß) begrenzen.

Es ist vorteilhaft, wenn der Obergurt und/oder der Untergurt des Loches gegenüber dem jeweils anderen Gurt oder auch dem ganzen Rest des Nadelschaftes verjüngt sind. Wenn dies der Fall ist, können Funktionselemente, die in ihrer Arbeitsposition mit Federspannung in das Loch hineingedrückt werden, bei der Montage über den verjüngten Gurt einfacher in ihre Arbeitsposition hinein gebracht werden. Weiterhin können Funktionselemente auf diese Weise den Nadelschaft an der Stelle des verjüngten Gurtes umgreifen, ohne den Bauraum der Schiebernadel (insbesondere in Nadelbreitenrichtung) zu vergrößern. Die maximale Querschnittsfläche des Untergurtes, die parallel zu der Ebene verläuft, die von der Nadelhöhenrichtung und der Nadelbreitenrichtung aufgespannt wird, ist vorzugsweise größer als die maximale Querschnittsfläche des Obergurtes in derselben Ebene. Darüber hinaus ist es vorteilhaft, wenn die unterste Grenzfläche des Untergurtes gleichzeitig die unterste Grenzfläche der Nadel in der Nadelhöhenrichtung ist oder auf einer Ebene mit der untersten Grenzfläche der Nadel verläuft.

Eine vorteilhafte Möglichkeit, zumindest ein Funktionselement bereit zu stellen, besteht in folgender Maßnahme: Der Schieber verfügt über Schürzen, die in der Position des Schiebers in seinem Arbeitsbereich entweder um den Nadelschaft herum greifen oder in einer Nut im Nadelschaft gleiten. Oft hat das Material der Schieberschürzen blechartige Eigenschaften. Eine derartige Materiallasche, die an einer dieser Schürzen hängt, kann durch einen Biegeprozess derart ausgerichtet werden, dass sie in der vorgenannten Betriebsstellung in das Loch im Nadelschaft eingreift. In der Regel dürften die Schürzen des Schiebers weitgehend entlang der Ebene, die von der Nadellängsrichtung und der Nadelhöhenrichtung aufgespannt wird, verlaufen. Die umgebogene Lasche stellt bei dieser Ausführung das Funktionselement dar und wird weitgehend in Nadelbreitenrichtung zeigen. Zwischen der Schürze und der Spitze der Lasche entsteht durch den Biegevorgang ein Radius. Besonders vorteilhaft ist eine Lasche, die im Übergang zur Schürze des Schiebers über zumindest eine Einkerbung verfügt, die eine einfache Aufweitung der Laschen für die Montage an der Nadel ermöglicht. Zumindest ein Funktionselement kann jedoch auch als zylindrischer Zapfen ausgeprägt sein, wobei sich die Achse des zylindrischen Zapfens in Nadelbreitenrichtung erstreckt. Er kann aus dem Schiebermaterial - also als ein einziges Bauteil zusammen mit dem Schieber - geformt sein oder in beliebiger Weise an eine Schürze des Schiebers, an eine Lasche desselben oder einen anderen Bestandteil des Schiebers befestigt sein. Vorteilhaft sind thermische Fügeverfahren, wie Punktschweißverbindungen, oder formschlüssige Fügeverfahren, wie Nietverbindungen. Das Führungselement ist also in der Regel derjenige Bestandteil des Schiebers, der in Nadelbreitenrichung in das Loch hinein greift.

Des Weiteren ist von Vorteil, wenn der Schieber über zumindest zwei Funktionselemente verfügt. Eine vorteilhafte Art und Weise der Anordnung zweier solche Funktionselemente besteht darin, diese in ihrer Arbeitsstellung zum Nadelschaft bzw. zum Loch im Nadelschaft "in Oppositionsstellung" zu bringen. Damit ist gemeint, dass der Nadelschieber zumindest an der Stelle der Funktionselemente symmetrisch aufgebaut ist und dass je ein Funktionselement von jeweils einer Seite in Nadelbreitenrichtung in ein Loch der Nadel eingreift. Vorzugsweise sind die Funktionselemente auf einer Höhe in Nadellängsrichtung angeordnet. Auf diese Weise lässt sich diese Lehre auch realisieren, wenn nur ein Durchgangsloch im Nadelschaft vorhanden ist, in das die Funktionselemente dann von beiden Seiten in Nadellängsrichtung in umgekehrter Richtung eingreifen.

Die Anwendung der erfindungsgemäßen Lehre bringt bei Strickmaschinen, deren Strickelemente nicht von den Maschen, sondern von Vorrichtungen der Strickmaschinen über mechanische Elemente wie Nadelfüße angetrieben werden, besondere Vorteile, da sich hier die höhere Stabilität der erfindungsgemäßen Nadeln und Schieber besonders positiv bemerkbar macht.

Vorteilhaft ist es, die Gabel und das Loch in der Nadel derart anzuordnen, dass sich ihre Ausdehnungsbereiche in Nadellängsrichtung nicht überlappen. Besonders vorteilhaft ist es, wenn zwischen dem Ende des Ausdehnungsbereichs der Gabel in Nadellängsrichtung und dem Beginn des Ausdehnungsbereichs des Loches in Nadellängsrichtung ein Abstand besteht. Besonders vorteilhaft ist ein Abstand, der zumindest die gleiche Ausdehnung in Nadellängsrichtung hat, wie die größte Ausdehnung des oberen Gabelarms in Nadelhöhenrichtung. Je größer jedoch dieser Abstand in Nadellängsrichtung ist, desto besser können Kippbewegungen des Schiebers mit dem Funktionselement abgestützt werden.
- Fig. 1: Figur 1 zeigt eine Schiebernadel 13 in zusammengesetztem Zustand
- Fig. 2: Figur 2 zeigt eine Nadel 1 der Schiebernadel 13 einzeln
- Fig. 3: Figur 3 zeigt einen Schieber 2 der Schiebernadel 13 einzeln
- Fig. 4: Figur 4 zeigt den Schnitt A-A aus Figur 1
- Fig. 5: Figur 5 zeigt einen äquivalenten Schnitt durch ein Ausführungsbeispiel einer erfindungsgemäßen Schiebernadel 13 mit einem zylindrischen Zapfen 21 während der Schieber 2 in Richtung des Pfeiles 23 in seiner Arbeitsposition bewegt wird
- Fig. 6: Figur 6 Zeigt den Schnitt aus Figur 5 mit dem Schieber 2 in seiner Arbeitsposition
- Fig. 7: Figur 7 ist ein vergrößerter Ausschnitt aus Figur 5

Figur 2 zeigt die Nadel 1 der Schiebernadel 13. Die Nadel 1 hat einen Haken 3 mit einem Hakeninnenraum 4. Darüber hinaus hat die Nadel 1 eine Gabel 6 mit den Gabelarmen 14 und 15. Im weiteren Verlauf des Nadelschaftes 16 der Nadel 1 in Nadellängsrichtung x in Richtung auf den Nadelfuß 17 befindet sich das Loch 7, das die Form eines Langloches hat. In Figur 2 ist zu sehen, dass die Gabelarme 14 und 15 in einem vorderen Nadelbereich 28 der Nadel 1 zu finden sind, während das Loch 7 sich in einem hinteren Nadelbereich 29 der Nadel 1 befindet. Im vorliegenden Fall gibt es keine Überlappung des Ausdehnungsbereichs 34 der Gabel 6 und des Ausdehnungsbereichs 35 des Loches 7 in Nadellängsrichtung x. Zu erwähnen ist noch, dass die vorliegenden Figuren nicht maßstäblich sind und insbesondere die Abmessungen der Nadel 1 in Nadellängsrichtung x vergleichsweise zu gering darstellen. Daher sei erwähnt, dass es für alle Ausführungsbeispiele der Erfindung vorteilhaft sein kann, wenn zwischen dem Beginn des Ausdehnungsbereichs 34 der Gabelarme 14 und 15 und dem Ausdehnungsbereich 35 des Lochs 7 jeweils in Nadellängsrichtung x keine Überlappung in dieser Richtung besteht.

Zusätzliche Vorteile ergeben sich bei allen Ausführungsbeispielen der Erfindung, wenn zwischen dem Ausdehnungsbereich 35 des Loches 7 und dem Ausdehnungsbereich 34 der Gabel 6 in Nadellängsrichtung x ein Abstand 20 besteht, die beiden vorgenannten Ausdehnungsbereiche 34 und 35 also beabstandet sind. Dieser Abstand 20 ist in Nadellängsrichtung x vorteilhafterweise mindestens so groß wie die maximale Höhe des oberen Gabelarms 14. Die Figuren 1 und 2 zeigen auch die Kupplung 36 für ein weiteres Steuer- oder Antriebsteil, das dort eingesetzt werden kann. Auf diese Weise soll angedeutet werden, dass sich Nadeln 1 bzw. erfindungsgemäße Schiebernadeln 13 auch hervorragend zum Einsatz in komplexeren Strickmaschinen mit solchen weiteren Steuer- oder Antriebsteilen eignen. Aus Figur 2 geht auch hervor, dass die unterste Grenzfläche 37 des Untergurtes 9 in der Nadelhöhenrichtung y dieselbe Höhe aufweist wie die unterste Grenzfläche 38 der Nadel 1 in dieser Richtung bzw., dass die Nadel 1 eine durchgehende unterste Grenzfläche aufweist, deren Teil die unterste Grenzfläche 37 des Untergurtes 9 ist. Auf dieser Grenzfläche gleitet die Nadel 1 in der Regel während des Strickprozesses in ihrem Nadelkanal. Dieses Merkmal ist für alle Ausführungsbeispiele der Erfindung vorteilhaft, da es bewirkt, dass der zur Verfügung stehende Bauraum bzw. Arbeitsraum der Nadel 1 für die Stabilitätszwecke der Nadel 1 optimal ausgenutzt wird.

Die Figur 3 zeigt den Schieber 2. Dieser weist einen Schnabel 5 auf, der im Strickbetrieb den Hakeninnenraum 4 verschließen kann. Mit der Ziffer 11 ist der Schlittenbereich des Schiebers 2, der in seiner Arbeitsposition während des Strickbetriebes an der Unterseite des Gabelarms 14 und/oder der Oberseite des Gabelarms 15 entlang gleitet, bezeichnet. Die unterbrochene Linie, die den Schlitten 11 gegenüber dem Rest des Schiebers 2 abgrenzt, deutet lediglich an, dass der Schlitten 11 aus Vollmaterial besteht. Auch die Frontfläche 30 des Arbeitssteges 33 zum Schieberinnenraum ist gestrichelt dargestellt, um den Übergang von den Schürzen 18 zum Antriebssteg 33, der aus Vollmaterial besteht, anzudeuten. Das Funktionselement 8 wird durch zwei Einkerbungen 12 zu der Schürze 18 des Schiebers 2 begrenzt. Auch der Schieber 2 hat einen Schieberfuß 19, über den der Schieber 2 die Kraft für seine Bewegung erhält. Figur 1 zeigt Nadel 1 und Schieber 2 in zusammengesetztem Zustand. Die gestrichelten Linien der Figur 1 sind Umrisse der Nadel 1, die vom Schieber 2 verdeckt werden. Der Arbeitsbereich 24 des Schiebers 2 auf der Nadel 1 wird durch das gestrichelte Oval in der Figur 1 angedeutet: hier finden sich die Pfeile 25 und 26, die für Richtung und Betrag der Relativbewegung zwischen Nadel 1 und Schieber 2 in der Nadellängsrichtung x und in der Nadelhöhenrichtung y innerhalb des Arbeitsbereiches 24 stehen. Die Relativbewegungen eines gattungsgemäßen Schiebers 2 während des Strickvorganges innerhalb seines Arbeitsbereiches 24 sind komplex, jedoch dem Fachmann bekannt und beispielhaft in der vorerwähnten DE 602 07454 T2 (EP1233093B1) beschrieben.

Figur 4 zeigt den Schnitt A-A aus Figur 1 und zeigt damit die unterschiedliche Breite bo des Obergurtes 10 und bu des Untergurtes 9. In Figur 4 ist auch zu erkennen, dass die Lasche 8 Enden besitzt, die derart in der Nadelbreitenrichtung z gebogen sind (dabei entsteht der Radius R), dass sie in das Loch 7 herein greifen. Die Schürzen 18 sind mit dem Antriebssteg 33 verbunden (siehe auch Figur 1 und 3). Im Hintergrund der Schnittebene A-A ist die Stufe 31 des Antriebssteges 33 des Schiebers 2 und ("weiter hinten") der Schieberfuß 19 zu sehen. Zwischen den Schürzen 18 ist auch die Frontfläche 30 des Antriebssteges 33 zum Schieberinnenraum zu sehen, deren gekrümmten Verlauf die Figur 3 zeigt. Die Funktion der geringeren Breite b_{O} des Obergurtes 10 gegenüber der Breite bu des Untergurtes 9 wird auch anhand von Figur 5 deutlich: Figur 5 zeigt einen Ausschnitt unter der Bruchlinie 32 eines zu Figur 4 vergleichbaren Schnitts durch ein etwas anderes Ausführungsbeispiel einer erfindungsgemäßen Schiebernadel 13, deren Schieber 2 Laschen 8 aufweist, die jeweils einen zylindrischen Zapfen 21 tragen. Während der Montagebewegung in der Montagerichtung 23, mit der der Schieber 2 auf die Nadel 1 gebracht wird, werden die Laschen 8 gespreizt. Die geringere Breite des Obergurtes 10, auf dem diese Spreizung stattfindet, erleichtert den Montageprozess. In Figur 5 wird der Montageprozess zusätzlich dadurch erleichtert, dass die Oberfläche 22 des zylindrischen Zapfens 21, die bei der Montagebewegung der Oberfläche des Obergurtes 10 zugewandt ist, gegen die Ebene, die von der Nadellängsrichtung x und der Nadelhöhenrichtung y aufgespannt wird, in seiner Arbeitsposition (siehe Figur 6) um einen Montagewinkel 27 geneigt ist.

Figur 6 zeigt schließlich denselben Ausschnitt desselben Schnitts durch dasselbe Ausfiihrungsbeispiel einer erfindungsgemäßen Schiebernadel 13 wie Figur 5 nachdem der Schieber 2 entlang der Montagerichtung 23 seine Endposition erreicht hat und die zylindrischen Zapfen 21 in das Loch 7 eingerastet sind.

Figur 7 zeigt noch einmal den zylindrischen Zapfen 21 mit seiner Oberfläche 22 in einer vergrößerten Detaildarstellung. Die Figuren 4, 5 und 6 zeigen auch, dass die Querschnittsfläche Ao des Obergurtes 10 in der von den Höhen- y und Breitenkoordinaten z der Nadel 1 aufgespannten Ebene kleiner oder gleich ist wie die Querschnittsfläche Au des Untergurtes 9 in der von der Nadelhöhen- y und Nadelbreitenrichtung z der Nadel 1 aufgespannten Ebene. Auch dieses Merkmal bringt weitere Vorteile für alle Ausführungsbeispiele der Erfindung mit sich.

| Bezugszeichenliste | | | |
|---|---|---|---|
| | 1 | | Nadel |
| | 2 | | Schieber |
| | 3 | | Haken |
| | 4 | | Hakeninnenraum |
| | 5 | | Schnabel des Schiebers 2 |
| | 6 | | Gabel der Nadel 1 |
| | 7 | | Loch |
| | 8 | | Lasche / Funktionselement |
| | 9 | | Untergurt |
| | 10 | | Obergurt |
| | 11 | | Schlittenbereich des Schiebers 2 |
| | 12 | | Einkerbungen in der Schürze 18 des Schiebers 2 |
| | 13 | | Schiebernadel |
| | 14 | | Oberer Gabelarm der Nadel 1 |
| | 15 | | Unterer Gabelarm der Nadel 1 |
| | 16 | | Nadelschaft |
| | 17 | | Nadelfuß |
| | 18 | | Schürze des Schiebers 2 |
| | 19 | | Schieberfuß |
| | 20 | | Abstand in Längsrichtung x zwischen der Gabel 6 und dem Loch 7 |
| | 21 | | Zylindrischer Zapfen / alternatives Funktionselement |
| | 22 | | Die der Oberfläche des Obergurtes 10 zugewandte Oberfläche des zylindrischen Zapfens 21 |
| | 23 | | Pfeil in Montagerichtung des Schiebers 2 |
| | 24 | | Arbeitsbereich |
| | 25 | | Maximale Relativbewegung zwischen Nadel 1 und Schieber 2 in Nadellängsrichtung x |
| | 26 | | Maximale Relativbewegung zwischen Nadel 1 und Schieber 2 in Nadelhöhenrichtung y |
| | 27 | | Montagewinkel |
| | 28 | | Vorderer Nadelbereich |
| | 29 | | Hinterer Nadelbereich |
| | 30 | | Frontfläche des Steuer-/Antriebssteges 33 zum Schieberinnenraum |
| | 31 | | Stufe des Steuer-/Antriebssteges 33 |
| | 32 | | Bruchlinie |
| | 33 | | Steuer-/Antriebssteg |
| | 34 | | Ausdehnungsbereich der Gabel 6 in Nadellängsrichtung x |
| | 35 | | Ausdehnungsbereich des Loches 7 in Nadellängsrichtung x |
| | 36 | | Kupplung für ein Steuerteil |
| | 37 | | Unterste Grenzfläche des Untergurtes (9) in der Nadelhöhenrichtung y |
| | 38 | | Unterste Grenzfläche der Nadel (1) in der Nadelhöhenrichtung y |
| | | x | Nadellängsrichtung |
| | | y | Nadelhöhenrichtung |
| | | z | Nadelbreitenrichtung |
| | | bo | Breite des Obergurtes (10) in Nadelbreitenrichtung z |
| | | bu | Breite des Untergurtes (9) in Nadelbreitenrichtung z |
| | | Ao | Querschnittsfläche des Obergurtes (10) in der y-z Ebene |
| | | Au | Querschnittsfläche des Untergurtes (9) in der y-z Ebene |

## Patentansprüche

1. Schiebernadel (13) für Strickmaschinen mit den folgenden Merkmalen:
a) eine Nadel (1), die sich überwiegend in Nadellängsrichtung (x) erstreckt und an ihrem in Nadellängsrichtung (x) vorderen Ende einen Haken (3) aufweist
b) einen Schieber (2),
- der sich ebenfalls überwiegend in Nadellängsrichtung (x) erstreckt,
- der derart an die Nadel (1) angepasst ist, dass innerhalb seines Arbeitsbereiches (24) eine Relativbewegung zwischen Nadel (1) und Schieber (2) möglich ist
- und der einen Schnabel (5) zum Schließen des Hakens (3) der Nadel (1) aufweist,
c) wobei die Nadel (1) eine Gabel (6) aufweist, die zumindest zwei Gabelarme (14, 15) umfasst, die in Nadelhöhenrichtung (y) gegeneinander versetzt sind und die in Nadellängsrichtung (x) nebeneinander verlaufen,
d) wobei zumindest ein Gabelarm (14, 15) ein Führungselement für den Schieber (2) bei der Relativbewegung zwischen Nadel (1) und Schieber (2) ist,
e) und wobei der Schieber (2) zumindest ein Funktionselement (8) aufweist, das ihn bei der Relativbewegung zwischen Nadel (1) und Schieber (2) in seinem Arbeitsbereich (24) hält
**dadurch gekennzeichnet, dass**
f) die Nadel (1) zumindest ein Loch (7) aufweist, in das zumindest ein Funktionselement (8) des Schiebers (2) eingreift.

2. Schiebernadel (13) nach dem vorstehenden Anspruch
**dadurch gekennzeichnet, dass**
das Loch (7) ein Langloch oder eine Nut ist.

3. Schiebernadel (13) nach einem der beiden vorstehenden Ansprüche
**dadurch gekennzeichnet, dass**
das Loch (7) eine Mindestausdehnung in der Nadellängsrichtung (x) besitzt, die der maximalen Relativbewegung (25) zwischen der Nadel (1) und dem Schieber (2) in Nadellängsrichtung (x) weitgehend entspricht.

4. Schiebernadel (13) nach einem der vorherigen Ansprüche
**dadurch gekennzeichnet, dass**
die Nadel (1) zumindest in einem in Nadelhöhenrichtung (y) oberhalb des Lochs (7) liegenden Bereich - dem Obergurt (10) - und/oder in einem unterhalb des Lochs (7) liegenden Bereich - dem Untergurt (9) -
- an seiner breitesten Stelle in Nadelbreitenrichtung (z) um mindestens 1/5 der Breite des jeweils anderen Gurtes (9, 10) oder
- vorteilhafterweise um mindestens 1/3 der Breite des jeweils anderen Gurtes (9, 10)
verjüngt ist.

5. Schiebernadel (13) nach einem der vorherigen Ansprüche
**dadurch gekennzeichnet, dass**
das zumindest eine Funktionselement (8) eine Lasche ist, die an einer Schürze (18) des Schiebers (2), die um die Nadel (1) herum greift, hängt und die vorzugsweise durch einen Biegeprozess zum Eingreifen in das Loch (7) ausgerichtet ist.

6. Schiebernadel (13) nach einem der vorherigen Ansprüche
**dadurch gekennzeichnet, dass**
das Funktionselement (8) mindestens eine Einkerbung (12) umfasst.

7. Schiebernadel (13) nach einem der vorherigen Ansprüche
**dadurch gekennzeichnet, dass**
das zumindest eine Funktionselement (8) mindestens einen zylindrischen Zapfen (21) umfasst, wobei sich die Achse des Zapfens (21) in Nadelbreitenrichtung (z) erstreckt.

8. Schiebernadel (13) nach einem der vorherigen Ansprüche
**dadurch gekennzeichnet, dass**
das zumindest eine Funktionselement (8) eine Oberfläche (22) aufweist, die in ihrer Arbeitsstellung in Nadelbreitenrichtung (z) zeigt und die um einen Montagewinkel (27) gegen die Ebene geneigt ist, die von der Nadelhöhenrichtung (y) und der Nadellängsrichtung (x) aufgespannt ist.

9. Schiebernadel (13) nach einem der vorherigen Ansprüche
**dadurch gekennzeichnet, dass**
- das Loch (7) ein Langloch ist,
- der Schieber (2) zumindest zwei Funktionselemente (8) umfasst, die in Nadelbreitenrichtung (z) gegeneinander versetzt sind
- und die Funktionselemente (8) in je eine der offenen Seiten des Langlochs (7) eingreifen.

10. Schiebernadel (13) nach einem der vorstehenden Ansprüche
**dadurch gekennzeichnet, dass**
die Nadel (1) und/oder der Schieber (2) während des Strickvorganges über mechanische Elemente, wie Nadelfüße (17) und oder Schieberfüße (19), von Vorrichtungen der Strickmaschinen angetrieben werden.

11. Schiebernadel (13) nach einem der vorstehenden Ansprüche
**dadurch gekennzeichnet, dass**
zwischen dem Ausdehnungsbereich (34) der Gabel (6) in Nadellängsrichtung (x) und dem Ausdehnungsbereich (35) des Loches (7) in Nadellängsrichtung (x) keine Überlappung in Nadellängsrichtung (x) besteht.

12. Schiebernadel (13) nach dem vorstehenden Anspruch
**dadurch gekennzeichnet, dass**
zwischen dem Ende des Ausdehnungsbereichs (34) der Gabel (6) in Nadellängsrichtung (x) und dem Beginn des Ausdehnungsbereichs (35) des Loches (7) in Nadellängsrichtung (x) ein Abstand (20) besteht, der zumindest die gleiche Ausdehnung in Nadellängsrichtung (x) hat, wie die größte Ausdehnung des oberen Gabelarms (14) in Nadelhöhenrichtung (y).

13. Schiebernadel (13) nach einem der vorstehenden Ansprüche
**dadurch gekennzeichnet, dass**
die unterste Grenzfläche (37) des Untergurtes (9) in der Nadelhöhenrichtung (y) dieselbe Höhe aufweist wie die unterste Grenzfläche (38) der Nadel (1) oder ein Teil dieser Grenzfläche (38) ist.

14. Schiebernadel (13) nach einem der vorstehenden Ansprüche
**dadurch gekennzeichnet, dass**
die Querschnittsfläche (AO) des Obergurtes (10) in der von der Nadelhöhen- (y) und Nadelbreitenrichtung (z) der Nadel (1) aufgespannten Ebene kleiner oder gleich ist wie die Querschnittsfläche (AU) des Untergurtes (9) in der von der Nadelhöhen- (y) und Nadelbreitenrichtung (z) der Nadel (1) aufgespannten Ebene.

## Claims

1. Compound needle (13) for knitting machines, having the following features:
a) a needle (1), which extends substantially in the needle's longitudinal direction (x) and has a hook (3) at its front end in the needle's longitudinal direction (x),
b) a slider (2),
- which also extends substantially in the needle's longitudinal direction (x),
- which is adapted to the needle (1) in such a way that, within the slider's working portion (24), relative movement between needle (1) and slider (2) is possible
- and which has a closing lip (5) for closing the hook (3) of the needle (1),
c) wherein the needle (1) has a fork (6) comprising at least two fork arms (14, 15), which are mutually offset in the needle's height direction (y) and extend beside each other in the needle's longitudinal direction (x),
d) wherein at least one fork arm (14, 15) is a guiding element for the slider (2) during relative movement between needle (1) and slider (2),
e) and wherein the slider (2) has at least one functional element (8) which keeps it within its working portion (24) during relative movement between needle (1) and slider (2)
**characterised in that**
f) the needle (1) has at least one hole (7) with which the at least one functional element (8) of the slider (2) engages.

2. Compound needle (13) according to the preceding claim,
**characterised in that**
the hole (7) is an oblong hole or a groove.

3. Compound needle (13) according to either of the two preceding claims,
**characterised in that**
the hole (7) extends, in the needle's longitudinal direction (x), for at least a distance which substantially matches the maximum relative movement (25) between the needle (1) and the slider (2) in the needle's longitudinal direction (x).

4. Compound needle (13) according to any one of the preceding claims,
**characterised in that**
the needle (1), at least in an area - the upper belt (10) - lying above the hole (7) in the needle's height direction (y) and/or in an area - the lower belt (9) - lying below the hole (7), is tapered
- at its widest point in the needle's width direction (z) by at least 1/5 of the width of the other belt in each case (9, 10) or
- preferably, by at least 1/3 of the width of the other belt in each case (9, 10).

5. Compound needle (13) according to any one of the preceding claims,
**characterised in that**
the at least one functional element (8) is a tab which is attached to a skirt (18) of the slider (2), which embraces the needle, and which is preferably oriented, by means of bending, such that it engages with the hole (7).

6. Compound needle (13) according to any one of the preceding claims,
**characterised in that**
the functional element (8) comprises at least one notch (12).

7. Compound needle (13) according to any one of the preceding claims,
**characterised in that**
the at least one functional element (8) comprises at least one cylindrical stud (21), the axis of said stud (21) extending in the needle's width direction (z).

8. Compound needle (13) according to any one of the preceding claims,
**characterised in that**
the at least one functional element (8) has a surface (22) which, in its operative position, points in the needle's width direction (z) and which is inclined by an assembly angle (27) away from the plane defined by the needle's height direction (y) and the needle's longitudinal direction (x).

9. Compound needle (13) according to any one of the preceding claims,
**characterised in that**
- the hole (7) is an oblong hole,
- the slider (2) comprises at least two functional elements (8), which are mutually offset in the needle's width direction (z),
- and each of the functional elements (8) engages with one of the open sides of the oblong hole (7).

10. Compound needle (13) according to any one of the preceding claims,
**characterised in that**
during knitting, the needle (1) and/or the slider (2) are driven by knitting-machine devices via mechanical elements, such as needle butts (17) and/or slider butts (19).

11. Compound needle (13) according to any one of the preceding claims,
**characterised in that**
no overlapping exists, in the needle's longitudinal direction (x), between the portion (34) taken up by the fork (6) in the needle's longitudinal direction (x) and the portion (35) taken up by the hole (7) in the needle's longitudinal direction (x).

12. Compound needle (13) according to the preceding claim,
**characterised in that,**
between the end of the portion (34) taken up by the fork (6) in the needle's longitudinal direction (x) and the start of the portion (35) taken up by the hole (7) in the needle's longitudinal direction (x), a gap (20) exists, which measures at least as much in the needle's longitudinal direction (x) as the maximum dimension of the upper fork arm (14) in the needle's height direction (y).

13. Compound needle (13) according to any one of the preceding claims,
**characterised in that**
the undermost bounding surface (37) of the lower belt (9) is the same height, in the needle's height direction (y), as the undermost bounding surface (38) of the needle (1) or is part of this bounding surface (38).

14. Compound needle (13) according to any one of the preceding claims,
**characterised in that,**
in the plane defined by the height direction (y) and the width direction (z) of the needle (1), the cross-sectional area Ao of the upper belt (10) is smaller or the same as the cross-sectional area (Au) of the lower belt (9) in the plane defined by the height direction (y) and the width direction (z) of the needle (1).

## Revendications

1. Aiguille à coulisseau (13) pour machines à tricoter avec les caractéristiques suivantes :
a) une aiguille (1), qui s'étend principalement dans la direction longitudinale de l'aiguille (x) et qui présente un crochet (3) à son extrémité avant dans la direction longitudinale de l'aiguille (x),
b) un coulisseau (2),
- qui s'étend également principalement dans la direction longitudinale de l'aiguille (x),
- qui est adapté à l'aiguille (1) de telle sorte qu'un mouvement relatif entre l'aiguille (1) et le coulisseau (2) est possible à l'intérieur de sa zone de travail (24),
- et qui présente un bec (5) pour fermer le crochet (3) de l'aiguille (1)
c) l'aiguille (1) présentant une fourche (6) qui comprend au moins deux bras de fourche (14, 15) qui sont décalés l'un par rapport à l'autre dans la direction de hauteur de l'aiguille (y) et qui s'étendent côte à côte dans la direction longitudinale de l'aiguille (x),
d) au moins un bras de fourche (14, 15) étant un élément de guidage pour le coulisseau (2) lors du mouvement relatif entre l'aiguille (1) et le coulisseau (2),
e) et le coulisseau (2) présentant au moins un élément fonctionnel (8) qui le maintient dans sa zone de travail (24) lors du mouvement relatif entre l'aiguille (1) et le coulisseau (2),
**caractérisée en ce que**
f) l'aiguille (1) présente au moins un trou (7) dans lequel s'engage au moins un élément fonctionnel (8) du coulisseau (2).

2. Aiguille à coulisseau (13) selon la revendication précédente,
**caractérisée en ce que**
le trou (7) est un trou oblong ou une rainure.

3. Aiguille à coulisseau (13) selon l'une quelconque des deux revendications précédentes,
**caractérisée en ce que**
le trou (7) possède une extension minimale dans la direction longitudinale de l'aiguille (x), qui correspond largement au mouvement relatif maximal (25) entre l'aiguille (1) et le coulisseau (2) dans la direction longitudinale de l'aiguille (x).

4. Aiguille à coulisseau (13) selon l'une quelconque des revendications précédentes,
**caractérisée en ce que**
l'aiguille (1), au moins dans une zone située au-dessus du trou (7) dans la direction longitudinale de l'aiguille (y) - la bande supérieure (10) - et/ou dans une zone située en dessous du trou (7) - la bande inférieure (9)
- est amincie, en son point le plus large dans la direction de largeur de l'aiguille (z), d'au moins 1/5 de la largeur de l'autre bande respective (9, 10) ou
- avantageusement d'au moins 1/3 de la largeur de l'autre bande respective (9, 10).

5. Aiguille à coulisseau (13) selon l'une quelconque des revendications précédentes,
**caractérisée en ce que**
l'au moins un élément fonctionnel (8) est une languette qui est suspendue à une jupe (18) du coulisseau (2) qui s'engage autour de l'aiguille (1) et qui est orientée, de préférence par un processus de pliage, pour s'engager dans le trou (7).

6. Aiguille à coulisseau (13) selon l'une quelconque des revendications précédentes,
**caractérisée en ce que**
l'élément fonctionnel (8) comprend au moins une encoche (12) .

7. Aiguille à coulisseau (13) selon l'une quelconque des revendications précédentes,
**caractérisée en ce que**
l'au moins un élément fonctionnel (8) comprend au moins un tenon cylindrique (21), l'axe du tenon (21) s'étendant dans la direction de largeur de l'aiguille (z).

8. Aiguille à coulisseau (13) selon l'une quelconque des revendications précédentes,
**caractérisée en ce que**
l'au moins un élément fonctionnel (8) présente une surface (22) qui, dans sa position de travail, est orientée dans la direction de largeur de l'aiguille (z) et qui est inclinée d'un angle de montage (27) par rapport au plan défini par la direction de hauteur de l'aiguille (y) et la direction longitudinale de l'aiguille (x).

9. Aiguille à coulisseau (13) selon l'une quelconque des revendications précédentes,
**caractérisée en ce que**
- le trou (7) est un trou oblong,
- le coulisseau (2) comprend au moins deux éléments fonctionnels (8) qui sont décalés l'un par rapport à l'autre dans la direction de largeur de l'aiguille (z)
- et les éléments fonctionnels (8) s'engagent chacun dans l'un des côtés ouverts du trou oblong (7).

10. Aiguille à coulisseau (13) selon l'une quelconque des revendications précédentes,
**caractérisée en ce que**
l'aiguille (1) et/ou le coulisseau (2) sont entraînés pendant le processus de tricotage par des éléments mécaniques, tels que des pieds d'aiguille (17) et/ou des pieds de coulisseau (19), de dispositifs des machines à tricoter.

11. Aiguille à coulisseau (13) selon l'une quelconque des revendications précédentes,
**caractérisée en ce**
**qu'**il n'y a pas de chevauchement dans la direction longitudinale de l'aiguille (x) entre la zone d'extension (34) de la fourche (6) dans la direction longitudinale de l'aiguille (x) et la zone d'extension (35) du trou (7) dans la direction longitudinale de l'aiguille (x).

12. Aiguille à coulisseau (13) selon la revendication précédente,
**caractérisée en ce**
**qu'**entre l'extrémité de la zone d'extension (34) de la fourche (6) dans la direction longitudinale de l'aiguille (x) et le début de la zone d'extension (35) du trou (7) dans la direction longitudinale de l'aiguille (x), il existe une distance (20) qui a au moins la même extension dans la direction longitudinale de l'aiguille (x) que l'extension maximale du bras de fourche supérieur (14) dans la direction de hauteur de l'aiguille (y).

13. Aiguille à coulisseau (13) selon l'une quelconque des revendications précédentes,
**caractérisée en ce que**
la surface limite la plus inférieure (37) de la bande inférieure (9) présente la même hauteur dans la direction de hauteur de l'aiguille (y) que la surface limite la plus inférieure (38) de l'aiguille (1) ou est une partie de cette surface limite (38).

14. Aiguille à coulisseau (13) selon l'une quelconque des revendications précédentes,
**caractérisée en ce que**
la surface de section transversale (AO) de la bande supérieure (10) dans le plan défini par la direction de hauteur de l'aiguille (y) et de largeur de l'aiguille (z) de l'aiguille (1) est inférieure ou égale à la surface de section transversale (AU) de la bande inférieure (9) dans le plan défini par la direction de hauteur de l'aiguille (y) et de largeur de l'aiguille (z) de l'aiguille (1).
